# EUROPÄISCHE PATENTSCHRIFT

(11) **EP 0 384 015 B1**
(45) Veröffentlichungstag und Bekanntmachung des Hinweises auf die Patenterteilung: **25.08.1993**
(21) Anmeldenummer: 89121796.0
(22) Anmeldetag: 25.11.1989
(51) Int. Cl.: E04C 2/42

(54) **Metallrostelement**
Metal grid
Caillebottis métallique

(30) Priorität: 24.02.1989 DE 8902203 U
(43) Veröffentlichungstag der Anmeldung: 29.08.1990
(73) Patentinhaber: SIMO BLECHVERARBEITUNG GMBH, D-78736 Epfendorf (DE)
(72) Erfinder: Haller, Karlheinz, D-7247 Sulz-Sigmarswangen (DE)
(74) Vertreter: Möbus, Rudolf, Dipl.-Ing.

(56) Entgegenhaltungen:
- DE-A- 2 011 020
- DE-U- 8 804 174
- GB-A- 2 028 389

## Beschreibung

Die Erfindung betrifft ein Metallrostelement mit den im Oberbegriff des Hauptanspruches aufgeführten Merkmalen.

Ein Metallrostelement mit solchen Merkmalen ist aus der DE-A-20 11 020 bekannt, eignet sich jedoch nicht zur Bildung begehbarer Flächen, weil dort die einzelnen Roststege keine stabilen Verbindungselemente zwischen den Montageschienen bilden und bei Wechselbelastungen, wie sie beim Begehen auftreten, in der Rostebene ins Schwingen kommen können. Ein weiterer Nachteil besteht darin, daß das bekannte Metallrostelement breite Randstege mit benachbarten Querrinnen aufweist, welche lichtdurchlässige Flächen des Gitterrostes merklich vermindern. Die bekannten Metallrostelemente erlauben also keine Bildung einer Rostfläche mit durchgehend gleicher Rostebene.

Der Erfindung liegt die Aufgabe zugrunde, unter Vermeidung der vorstehend genannten Nachteile ein Metallrostelement der vorstehend genannten Art so auszubilden, daß sich mit solchen Elementen stabile begehbare Rostflächen mit einem hohen Luft- und Lichtdurchlässigkeitsgrad zusammensetzen lassen.

Die gestellte Aufgabe wird erfindungsgemäß durch die im kennzeichnenden Teil des Hauptanspruches aufgeführten Merkmale gelöst.

Zwar zeigt die GB-A-20 28 389 bereits ein Gitterelement, bei welchem die Roststege durch mit Abstand voneinander quer verlaufende Stäbe miteinander verbunden sind. Es handelt sich dort aber um einen Gitterrost, der nicht aus einem einzigen Blechzuschnitt gebildet, sondern aus einzelnen Bandstreifen zusammengesetzt ist.

Ein Metallrostelement gemäß der Erfindung bildet im Verband mit mehreren Elementen eine durchgehend ebene Rostfläche. Dies läßt sich erfindungsgemäß dadurch erreichen, daß im Blechzuschnitt die noch nicht aus der Zuschnittebene ausgebogenen Roststege durch mindestens über den Hauptteil der Breite der Rostebene parallel zueinander verlaufende Schnittlinien begrenzt sind, die an beiden Enden schräg abgewinkelte Endabschnitte aufweisen, die in Stanzlöchern enden, die jeweils auf einem Breitenwert des Blechzuschnittes liegen, welcher die Mitte zwischen zwei benachbarten Schnittlinien bildet.

Außerdem läßt sich die durchgehend ebene Rostfläche dadurch sichern, daß in beiden Montageschienen des Metallrostelementes miteinander fluchtende Montagelöcher ausgebildet sind, deren Ränder nach der gleichen Seite konisch eingepreßt sind, so daß die Montagelächer der einen Montageschiene nach innen und die dazu fluchtenden Montagelöcher der anderen Montageschiene nach außen aus der Montageschienenebene versetzt sind. Bei dieser Ausbildung der Metallrostelemente können die Ränder von nach außen versetzten Montagelöchern eines Metallrostelementes in die nach innen versetzten Ränder der Montagelöcher eines benachbarten Metallrostelementes eintauchen und in dieser Formschlußverbindung mittels Durchgangsschrauben miteinander verbunden werden.

Durch die Anordnung der querstabilisierenden Roststege in der Rostebene wird durch die Stäbe die Luft- und Lichtdurchlässigkeit der Rostelemente nur unwesentlich beeinflußt. Sie erlauben einen starken Seitenlichteinfall und lassen sich mit kostengünstigen Verfahren anbringen. Beispielsweise können sie auf das Rostelement aufgelegt und im elektrischen Widerstandsschweißverfahren durch Schweißpressung mit den Roststegen fest verbunden werden. Dabei können die zweckmäßig mit einer gerippten oder kantigen Oberfläche versehenen Stäbe so befestigt werden, daß sie teilweise über den die Rostebene bildenden oberen Rand der Roststege überstehen und gleichzeitig eine Rutschgefahr vermindernde Vorsprünge bilden. Es können aber auch die Roststege zur Beseitigung einer Rutschgefahr auf der Rostebene an ihrem oberen Rand stumpfwinkelige Vorsprünge aufweisen.

Nachfolgend werden zwei Ausführungsbeispiele eines Metallrostelementes gemäß der Erfindung anhand der beiliegenden Zeichnung näher erläutert.

Im einzelnen zeigen:
- Fig. 1: eine Teildraufsicht auf ein erstes Ausführungsbeispiel eines Metallrostelementes;
- Fig. 2: einen gegenüber Fig. 1 vergrößerten Querschnitt durch das Metallrostelement entlang der Linie II - II in Fig. 1;
- Fig. 3: eine der Fig. 1 entsprechende Teildraufsicht auf ein zweites Ausführungsbeispiel eines Metallrostelementes;
- Fig. 4: einen der Fig. 2 entsprechenden Querschnitt durch das Metallrostelement entlang der Linie IV - IV in Fig. 3;
- Fig. 5: eine Draufsicht auf den Blechzuschnitt, aus welchem die Metallrostelemente der Fig. 1 - 4 geformt sind.

In den Figuren sind bei beiden Ausführungsbeispielen gleiche Teile mit den gleichen Bezugsziffern bezeichnet. Beide Metallrostelemente 10 und 10' sind aus einem einzigen und in Fig. 5 bereits mit den Stanzschnitten und Stanzausnehmungen dargestellten Metallblechzuschnitt 11 gefertigt. Die eine Rechteckform aufweisenden Metallrostelemente 10 und 10′ weisen entlang beider Längsränder aus der Rostebene E senkrecht abgewinkelte Montageschienen 12 und 13 auf, die aus den beiden Randbereichen 12.1 und 13.1 des in Fig. 5 dargestellten Blechzuschnittes 11 geformt sind und in einem abgewinkelten freien Rand 14 enden. Die Breite der Montageschienen 12 kann entsprechend dem Verwendungszweck des Metallrostelementes unterschiedlich sein, was in den Fig. 2 und 4 durch eine unterschiedliche Lage der abgekanteten freien Ränder 14 mit gestrichelten Linien angedeutet ist. Zwischen den beiden Montageschienen 12 und 13 erstrecken sich in gleichmäßigen Abständen von beispielsweise 15 mm Roststege 15. Sie bestehen aus von Stanzschnitträndern 16 gebildeten Streifen 15.1 des Metallblechzuschnittes 11, die durch Verschränken senkrecht zur Ausgangsebene des Blechzuschnittes 11 gestellt sind und mit ihrem oberen Rand 17 die Rostebene E bilden.

Wie aus Fig. 5 ersichtlich ist, weisen alle Stanzschnittlinien 16 schräg abgewinkelte Endabschnitte 16.1 auf und enden in Stanzlöchern 18, die etwa in der Mitte zwischen zwei Stanzschnittlinien 16 liegen. Durch diese Ausbildung lassen sich Roststege gemäß Fig. 2 und 4 so aus der Ausgangsebene des Blechzuschnittes 11 verschränken, daß der obere Rand der Roststege 15 eben in die oberen Ränder 12.2 und 13.2 der Montageschienen 12 und 13 auslaufen.

Die mit Abstand parallel zueinander verlaufenden Roststege 15 sind durch quer zu ihnen und parallel zu den Montageschienen 12 und 13 verlaufende Stäbe 19 oder 20 miteinander zu einem starren Verband verbunden. Beim Ausführungsbeispiel nach den Fig. 1 und 2 sind gerippte Stäbe 19 verwendet, die durch Preßschweißen mit den Roststegen so verbunden sind, daß sie gemäß Fig. 2 zur Hälfte mit ihrer gerippten Oberfläche über den oberen Rand 17 der Roststege 15 vorstehen und dadurch gleichzeitig Vorsprünge zur Beseitigung einer Rutschgefahr bilden. Bei dem Ausführungsbeispiel nach den Fig. 3 und 4 sind glatte Stäbe 20 vorgesehen, die in vorgestanzte Randausnehmungen 21 der Roststege 15 eingelegt und durch Verpressen fest mit den Roststegen 15 verbunden sind. In Fig. 5 sind die Stanzlöcher 21.1 angedeutet, welche die Randausnehmungen 21 in den Roststegen 15 bilden. Bei dieser Form der Anordnung der Stäbe 20 ist der obere Rand 17 der Roststege 15 mit stumpfwinkeligen Vorsprüngen 22 versehen, welche Sicherheitsvorsprünge zu Vermeidung einer Rutschgefahr bilden. Ein zur Bildung dieser Sicherheitsvorsprünge 22 führender abgewinkelter Verlauf der Stanzschnittlinien 16 ist in Fig. 5 an einer Stelle 22.1 mit gestrichelter Linie angedeutet.

In beiden Montageschienen 12 und 13 sind in der Nähe der Rostebene E Montagelöcher 23 und 24 ausgebildet. Durch ein konisches Einpressen der Öffnungsränder 23.1 und 24.1 sind die Montagelöcher 23 und 24 beide aus der Ebene der Montageschienen 12 oder 13 versetzt, und zwar die Montagelöcher 23 aus der Montageschiene 12 nach innen und die Montagelöcher 24 aus der Montageschiene 13 nach außen. Bei parallel aneinandergefügten Metallrostelementen 10 oder 10′ ragen die nach außen vorstehenden Öffnungsränder 24.1 in die nach innen vorstehenden Öffnungsränder 23.1 von miteinander fluchtenden Montagelöchern 23 und 24. Die Montageschienen 12 und 13 können weitere und nicht aus ihrer Ebene versetzte Montageöffnungen 25 aufweisen.

Die Stäbe 19 und 20 müssen keine Stäbe mit rundem Querschnitt sein. Sie könnten beispielsweise auch einen eckigen Querschnitt aufweisen, wobei ihre Kanten auch durch Verdrehen der Stäbe schraubenlinienförmig verlaufen können.

## Patentansprüche

1. Metallrostelement mit einem an zwei gegenüberliegenden Rändern in aus der Rostebene (E) abgewinkelten Montageschienen (12, 13) endenden Rostkörper (10, 10'), der aus einem einzigen Metallblechzuschnitt (11) gefertigt und in seinem die Rostebene (E) bildenden Bereich zu parallel zueinander verlaufenden Roststegen (15) verformt ist, dadurch gekennzeichnet, daß die Roststege (15) durch in der Rostebene (E) mit Abstand voneinander quer zu jeweils mehreren Roststegen (15) verlaufende Stäbe (19, 20) miteinander verbunden sind und daß der die Rostebene (E) bildende obere Rand (17) der Roststege (15) stufenlos in die ebenfalls in der Rostebene verlaufenden oberen Ränder (12.2, 13.2) der Montageschienen (12, 13) ausläuft.

2. Metallrostelement nach Anspruch 1, dadurch gekennzeichnet, daß im Blechzuschnitt (11) die noch nicht aus der Zuschnittebene ausgebogenen Roststege (15) durch mindestens über den Hauptteil der Breite der Rostebene parallel zueinander verlaufende Stanzschnittlinien (16) begrenzt sind, die an beiden Enden schräg abgewinkelte Endabschnitte (16.1) aufweisen, die in Stanzlöchern (18) enden, die jeweils auf einer Höhe im Blechzuschnitt (11) liegen, welche die Mitte zwischen zwei benachbarten Stanzschnittlinien (16) bildet.

3. Metallrostelement nach Anspruch 1 oder 2, dadurch gekennzeichnet, daß in beiden Montageschienen (12, 13) miteinander fluchtende Montagelöcher (23, 24) ausgebildet sind, deren Ränder (23.1, 24.1) in gleicher Richtung konisch eingepreßt sind, so daß die Montagelöcher (23) der einen Montageschiene (12) nach innen und die dazu fluchtenden Montagelöcher (24) der anderen Montageschiene (13) nach außen aus der Montageschienenebene versetzt sind.

4. Metallrostelement nach Anspruch 1, dadurch gekennzeichnet, daß die Stäbe (19) eine gerippte oder kantige Oberfläche haben, teilweise über den die Rostebene (E) bildenden oberen Rand (17) der Roststege (15) überstehen und mit den Roststegen (15) schweißverpreßt sind.

5. Metallrostelement nach Anspruch 1, dadurch gekennzeichnet, daß die Stäbe (20) in vorgeformten Ausnehmungen (21) des oberen Randes (17) der Roststege (15) verpreßt angeordnet sind.

6. Metallrostelement nach einem der Ansprüche 1 bis 5, dadurch gekennzeichnet, daß im oberen Rand (17) der Roststege (15) stumpfwinkelige Vorsprünge (22) ausgebildet sind.

7. Metallrostelement nach einem der Ansprüche 1 bis 6, dadurch gekennzeichnet, daß der gegenseitige Abstand der Roststege (15) ca. 15 mm entspricht.

## Claims

1. A metal grid element with a grid body (10, 10') terminating at two opposite edges in mounting strips (12, 13) bent at right angles from the grid plane (E), which is manufactured from a single sheet metal blank (11) and is formed into grid crosspieces (15) running parallel to each other in its region forming the grid plane (E), characterised in that the grid crosspieces (15) are attached to each other by means of rods (19, 20), each extending in the grid plane (E) at a distance from each other and extending transversely to a plurality of grid crosspieces (15), and that the upper edges (17) of the grid crosspieces (15) forming the grid plane (E) extend continuously into the upper edges (12.2, 13.2) of the mounting strips (12, 13), which also extend in the grid plane.

2. A metal grid element according to claim 1, characterised in that the grid crosspieces (15) in the sheet metal blank (11) which are not yet bent out of the plane of the blank are delimited by punch-cut lines (16) running parallel at least over the major part of the width of the grid plane, which punch-cut lines have obliquely bent end sections (16.1) at both ends terminating in punched holes (18), each of which is situated at a height in the sheet metal blank (11) which forms the centre between two adjacent punch-cut lines (16).

3. A metal grid element according to claim 1 or 2, characterised in that mounting holes (23, 24) which are aligned with each other are formed in both mounting strips (12, 13), the edges (23.1, 24.1) of which mounting holes are pressed in conically in the same direction, so that the mounting holes (23) in one mounting strip (12) are displaced inwards and the mounting holes (24) aligned therewith in the other mounting strip (13) are displaced outwards from the mounting strip plane.

4. A metal grid element according to claim 1, characterised in that the rods (19) have a ribbed or edged surface, partially protrude beyond the upper edges (17) of the grid crosspieces (15) forming the grid plane (E) and are pressure-welded to the grid crosspieces (15).

5. A metal grid element according to claim 1, characterised in that the rods (20) are disposed pressed into pre-formed recesses (21) in the upper edges (17) of the grid crosspieces (15).

6. A metal grid element according to any one of claims 1 to 5, characterised in that obtuse-angled projections (22) are formed in the upper edges (17) of the grid crosspieces (15).

7. A metal grid element according to any one of claims 1 to 6, characterised in that the mutual distance between the grid crosspieces (15) corresponds to about 15 mm.

## Revendications

1. Elément de caillebotis métallique avec un corps de grille (10, 10') se terminant à deux bords opposés par des glissières de montage (12, 13) coudées à partir du plan de grille (E), qui est fabriqué à partir d'une seule pièce de tôle métallique (11) et est déformé dans sa zone formant le plan de grille (E) en traverses de grille (15) placées parallèlement les unes aux autres, caractérisé en ce que les traverses de grille (15) sont reliées les unes aux autres par des barres (19, 20) placées dans le plan de grille (E) à distance les unes des autres transversalement à plusieurs traverses de grille respectives (15) et en ce que le bord supérieur (17) des traverses de grille (15) formant le plan de grille (E) se termine en continuité avec les bords supérieurs (12.2, 13.2) des glissières de montage (12, 13) placés également dans le plan de grille.

2. Elément de caillebotis métallique selon la revendication 1, caractérisé en ce que dans la pièce de tôle (11), les traverses de grille (15) pas encore cintrées à partir du plan de la pièce sont limitées par des lignes de découpage (16) parallèles les unes aux autres au moins sur la partie centrale de la largeur du plan de grille, lesquelles présentent aux deux extrémités des sections finales (16.1) coudées obliquement qui se terminent en trous poinçonnés (18) qui se trouvent chacun à un niveau dans la pièce de tôle (11), lequel forme le milieu entre deux lignes de découpage (16) voisines.

3. Elément de caillebotis métallique selon la revendication 1 ou 2, caractérisé en ce que dans les deux glissières de montage (12, 13) sont formés des trous de montage (23, 24) en alignement les uns avec les autres, dont les bords (23.1, 24.1) sont enfoncés de façon conique dans la même direction, de sorte que les trous de montage (23) de l'une glissière de montage (12) sont décalés vers l'intérieur et que les trous de montage (24) en alignement avec ceux-ci de l'autre glissière de montage (13) sont décalés vers l'extérieur du plan de glissière de montage.

4. Elément de caillebotis métallique selon la revendication 1, caractérisé en ce que les barres (19) ont une surface nervurée ou à arête vive, dépassent partiellement au-dessus du bord supérieur (17) des traverses de grille (15) formant le plan de grille (E) et sont pressées par soudage aux traverses de grille (15).

5. Elément de caillebotis métallique selon la revendication 1, caractérisé en ce que les barres (20) sont disposées par pression dans des évidements préformés (21) du bord supérieur (17) des traverses de grille (15).

6. Elément de caillebotis métallique selon l'une des revendications 1 à 5, caractérisé en ce que dans le bord supérieur (17) des traverses de grille (15) sont formées des saillies à angle obtus (22).

7. Elément de caillebotis métallique selon l'une des revendications 1 à 6, caractérisé en ce que l'écartement mutuel des traverses de grille (15) correspond à 15 mm environ.
